# FASCICULE DE BREVET EUROPEEN

(11) **EP 2 785 936 B1**
(45) Date de publication et mention de la délivrance du brevet: **17.07.2019**
(21) Numéro de dépôt: 12791797.9
(22) Date de dépôt: 30.11.2012
(51) Int. Cl.: E05B 85/02, E05B 77/34

(54) **SERRURE POUR VÉHICULE AUTOMOBILE**
KRAFTFAHRZEUGSCHLOSS
LOCK FOR A MOTOR VEHICLE

(30) Priorité: 30.11.2011 FR 1103649
(43) Date de publication de la demande: 08.10.2014
(73) Titulaire: U-Shin France, 94000 Créteil (FR)
(72) Inventeur: DEBROUCKE, François, F-94046 Créteil Cedex (FR); VERBRUGGHE, Jean-Marc, F-94046 Créteil Cedex (FR); GRISLAIN, Jean-Baptiste, F-94046 Créteil Cedex (FR)
(74) Mandataire: Thach, Tum
(86) Numéro de dépôt international: PCT/EP2012/074039
(87) Numéro de publication internationale: WO 2013/079639

(56) Documents cités:
- EP-A2- 1 445 404
- FR-A1- 2 923 249
- FR-A1- 2 925 561
- GB-A- 2 240 583

## Description

L'invention concerne une serrure pour véhicule automobile.

Elle se rapporte plus précisément à une serrure pour ouvrant de véhicule automobile comportant un boîtier constitué d'une seule pièce en matériau plastique flexible et dans lequel est inséré le mécanisme de la serrure, ce boîtier présentant au moins une fente de passage d'un agencement de transmission du mécanisme.

Une telle serrure est décrite dans le document de brevet GB 2 240 583.

Selon ce document, des fentes éventuellement renforcées mécaniquement de surépaisseurs, sont agencées dans le boîtier pour le passage des agencements de transmission du mécanisme de la serrure, par exemple le câble d'ouverture ou de condamnation.

L'invention perfectionne l'étanchéité à l'endroit du passage d'un agencement de transmission au travers du boîtier.

En effet, pour résoudre ce problème d'étanchéité, il peut être envisagé de disposer un dispositif de couvercle par exemple en mousse à l'endroit du passage, afin de stopper toute entrée d'eau à l'intérieur du boîtier. Cependant, outre le fait que cette solution impose une pièce supplémentaire, son stockage et son montage, elle n'est généralement pas suffisamment efficace.

Pour résoudre ce problème, l'invention propose une serrure pour ouvrant de véhicule automobile comportant un boîtier constitué d'une seule pièce en matériau plastique flexible et dans lequel est inséré le mécanisme de la serrure selon une direction dite sens d'insertion, ce boîtier présentant au moins une fente de passage d'un agencement de transmission du mécanisme selon un plan dit plan de sortie, ledit boîtier et ledit agencement de transmission comporte chacun une interface d'étanchéité coopérant ensemble par translation lors de l'insertion dudit mécanisme dans le boîtier.

L'invention est caractérisée en ce que lesdites interfaces constituent un agencement de rail et de glissière à chicanes d'étanchéité, de direction parallèle audit sens d'insertion.

De préférence, l'interface dudit agencement de transmission de type rail est en matière plastique rigide.

Au moins l'une des interfaces de type rail ou glissière peut être pourvu de godrons saillants déformables.

L'interface dudit agencement de transmission peut être portée par le mécanisme de la serrure ou par l'agencement de transmission.

Ledit plan de sortie peut être parallèle au sens d'insertion dudit mécanisme dans ledit boîtier.

Ledit plan de sortie peut être incliné par rapport au sens d'insertion dudit mécanisme dans ledit boîtier et en ce que l'interface dudit agencement de transmission comporte une bande flexible portant ladite interface d'étanchéité de l'agencement de transmission.

Dans ce cas, de préférence, ledit plan de sortie est incliné par rapport au sens d'insertion dudit mécanisme dans ledit boîtier, d'un angle inférieur à 70 degrés.

Ledit agencement de transmission peut être un connecteur électrique ou un câble de transmission de mouvement.

L'invention est décrite ci-après plus en détail à l'aide de figures ne représentant que des modes de réalisation préférés de l'invention.
La figure 1 est une vue en perspective d'une serrure conforme à l'invention, avant insertion de son mécanisme dans un boîtier.
Les figures 2A et 2B est une vue de cette serrure, lors de l'insertion de son mécanisme dans un boîtier.
La figure 3 est une vue en perspective de cette serrure, après insertion de son mécanisme dans un boîtier.
Les figures 4A et 4B sont des vues en section de détail des interfaces d'étanchéité, de cette serrure.
La figure 5 est une vue partielle en perspective d'une variante.

Comme représenté sur la figure 1, une serrure pour ouvrant de véhicule automobile conforme à l'invention comporte un boîtier 1 constitué d'une seule pièce en matériau plastique flexible, par exemple en polypropylène, et dans lequel est inséré le mécanisme 2 de la serrure selon une direction dite sens d'insertion SI, vertical selon la figure.

Ce boîtier 1 présente au moins une fente de passage d'un agencement de transmission du mécanisme selon un plan dit plan de sortie. Selon ce mode de réalisation, le boîtier 1 présente deux fentes de passage 3, 4 d'un agencement de transmission du mécanisme selon un plan P3, P4 dit plan de sortie. Un seul agencement de transmission 5, plus précisément un connecteur électrique, est représenté sur la figure 1.

Le boîtier 1 et cet agencement de transmission 5 comporte chacun une interface d'étanchéité 6, 7 coopérant ensemble par translation lors de l'insertion du mécanisme 2 dans le boîtier 1. Ces interfaces constituent un agencement de rail et de glissière à chicanes d'étanchéité. Le plan de sortie P3 est parallèle au sens d'insertion SI du mécanisme 2 dans le boîtier 1 et les interfaces 6, 7 sont également parallèles à ce sens d'insertion SI.

L'interface 7 de l'agencement de transmission 5 de type rail est en matière plastique rigide, par exemple en téréphthalate de polybutylène chargé de fibres de verre, et est portée par le mécanisme 2 de la serrure.

Comme illustré sur la figure 2A, lors de l'insertion du mécanisme 2, ici représenté de façon tronquée, dans le boîtier 1 selon la direction SI, l'interface 7 du mécanisme 2 de type rail est inséré dans l'interface 6 de type glissière du boîtier 1, jusqu'à butée de l'agencement de transmission 5 au fond de la fente 3 du boîtier, comme illustré sur la figure 3.

Sur cette serrure est également prévu un second agencement de transmission 8, par exemple un câble d'ouverture ou de condamnation, inséré dans la seconde fente de passage 4 et visible sur la figure 2B.

Selon le même principe que précédemment, et plus précisément représenté sur la figure 2B, le boîtier 1 et cet agencement de transmission 8 comporte chacun une interface d'étanchéité coopérant ensemble par translation lors de l'insertion du mécanisme 2 dans le boîtier 1. Une interface est portée par l'agencement de transmission 8. Ces interfaces constituent un agencement de rail et de glissière à chicanes d'étanchéité. Le plan de sortie P4 est incliné par rapport au sens d'insertion SI du mécanisme dans ledit boîtier et l'interface de l'agencement de transmission 8, non visible, est portée par une bande flexible 10A, plus précisément sous la bande, qui est insérée dans la fente 4 du boîtier 1 avec coopération de type rail et glissière latéraux et parallèles au sens d'insertion SI. En fin de course lors du montage dans la fente 4, l'extrémité de la bande 10A est clippée sur le boîtier.

De préférence, le plan de sortie P4 est incliné par rapport au sens d'insertion SI du mécanisme dans ledit boîtier, d'un angle inférieur à 70 degrés, afin d'éviter toute infiltration d'eau.

La première fente 3 permet également l'installation d'un troisième agencement de transmission 11, par exemple un câble de condamnation ou d'ouverture, sur le même principe.

Les figures 4A et 4B sont des vues en section de détail des interfaces d'étanchéité 6, 7, de cette serrure.

Comme visible sur la figure 4A, l'interface 6 conformée sur le boîtier est de type glissière est de section en double C à quatre branches et l'interface 7 conformée sur l'agencement de transmission 5 est de type rail est de section en double L correspondant. Grâce à leur coopération, un maximum de chicanes est conformé lorsque les deux interfaces coopèrent et une introduction d'eau est empêché à l'intérieur du boîtier 1, quelle que soit l'inclinaison de la serrure.

Comme illustré sur la figure 4B, l'interface 7 de type rail peut être pourvue de godrons saillants déformables 12, améliorant l'étanchéité. De tels godrons peuvent également être prévus sur l'interface 6 de type glissière correspondante.

Tout agencement de transmission d'un mécanisme de serrure peut être disposé sur le boîtier 1 au moyen de l'invention. Cet agencement peut être un connecteur électrique ou une connexion de câble d'ouverture ou autre. A titre d'exemple, il est également possible de prévoir des agencements de transmission inclinés en soi, par leur conformation propre, tel que le connecteur 5' illustré sur la figure 5.

## Revendications

1. Serrure pour ouvrant de véhicule automobile comportant un boîtier (1) constitué d'une seule pièce en matériau plastique flexible et dans lequel est inséré le mécanisme (2) de la serrure selon une direction dite sens d'insertion (SI), ce boîtier (1) présentant au moins une fente de passage d'un agencement de transmission du mécanisme selon un plan dit plan de sortie, ledit boîtier (1) et ledit agencement de transmission (5, 8) comportent chacun une interface d'étanchéité coopérant ensemble par translation lors de l'insertion dudit mécanisme (2) dans le boîtier (1), **caractérisée en ce que** lesdites interfaces (6, 7) (9, 10A) constituent un agencement de rail et de glissière à chicanes d'étanchéité, de direction parallèle audit sens d'insertion (SI).

2. Serrure selon la revendication 1, **caractérisée en ce que** l'interface (7, 10A) dudit agencement de transmission (5, 8) de type rail est en matière plastique rigide.

3. Serrure selon la revendication 1 ou 2, **caractérisée en ce qu'**au moins l'une des interfaces (6, 7) de type rail ou glissière est pourvue de godrons saillants déformables (12).

4. Serrure selon l'une des revendications précédentes, **caractérisée en ce que** l'interface (7, 10A) dudit agencement de transmission (5, 8) est porté par le mécanisme de la serrure ou par l'agencement de transmission.

5. Serrure selon l'une des revendications précédentes, **caractérisée en ce que** ledit plan de sortie (P3) est parallèle au sens d'insertion (SI) dudit mécanisme (2) dans ledit boîtier (1).

6. Serrure selon l'une des revendications 1 à 4, **caractérisée en ce que** ledit plan de sortie (P4) est incliné par rapport au sens d'insertion (SI) dudit mécanisme (2) dans ledit boîtier (1) et **en ce que** l'interface dudit agencement de transmission (8) comporte une bande flexible (10A) portant ladite interface d'étanchéité de l'agencement de transmission.

7. Serrure selon la revendication précédente, **caractérisée en ce que** ledit plan de sortie (P4) est incliné par rapport au sens d'insertion dudit mécanisme dans ledit boîtier, d'un angle inférieur à 70 degrés.

8. Serrure selon l'une des revendications précédentes, **caractérisée en ce que** ledit agencement de transmission est un connecteur électrique (5, 5') ou un câble de transmission de mouvement (8, 11).

## Patentansprüche

1. Schloss für eine Öffnung eines Kraftfahrzeugs, ein Gehäuse (1) beinhaltend, das aus einem einzigen Teil aus einem flexiblen Kunststoffmaterial gebildet ist, und in das der Mechanismus (2) des Schlosses in eine Richtung eingeführt wird, die Einführrichtung (SI) genannt wird, wobei dieses Gehäuse (1) mindestens einen Durchgangsschlitz einer Übertragungsanordnung des Mechanismus in einer Ebene aufweist, die Ausgangsebene genannt wird, wobei das Gehäuse (1) und die Übertragungsanordnung (5, 8) jeweils eine Abdichtschnittstelle beinhalten, die gemeinsam beim Einführen des Mechanismus (2) in das Gehäuse (1) durch Translation zusammenwirken, **dadurch gekennzeichnet, dass** die Schnittstellen (6, 7) (9, 10A) eine Schienen- und Gleitschienenanordnung mit Abdichtschikanen parallel zu der Einführrichtung (SI) bilden.

2. Schloss nach Anspruch 1, **dadurch gekennzeichnet, dass** die Schnittstelle (7, 10A) der Übertragungsanordnung (5, 8) des Typs Schiene aus starrem Kunststoffmaterial ist.

3. Schloss nach Anspruch 1 oder 2, **dadurch gekennzeichnet, dass** mindestens eine der Schnittstellen (6, 7) des Typs Schiene oder Gleitschiene mit verformbaren, überstehenden Godronierungen (12) versehen ist.

4. Schloss nach einem der vorstehenden Ansprüche, **dadurch gekennzeichnet, dass** die Schnittstelle (7, 10A) der Übertragungsanordnung (5, 8) durch den Mechanismus des Schlosses oder durch die Übertragungsanordnung getragen wird.

5. Schloss nach einem der vorstehenden Ansprüche, **dadurch gekennzeichnet, dass** die Ausgangsebene (P3) parallel zu der Einführrichtung (SI) des Mechanismus (2) in das Gehäuse (1) ist.

6. Schloss nach einem der Ansprüche 1 bis 4, **dadurch gekennzeichnet, dass** die Ausgangsebene (P4) im Verhältnis zu der Einführrichtung (SI) des Mechanismus (2) in das Gehäuse (1) geneigt ist, und dadurch, dass die Schnittstelle der Übertragungsanordnung (8) ein flexibles Band (10A) beinhaltet, das die Abdichtschnittstelle der Übertragungsanordnung trägt.

7. Schloss nach dem vorstehenden Anspruch, **dadurch gekennzeichnet, dass** die Ausgangsebene (P4) im Verhältnis zu der Einführrichtung des Mechanismus in das Gehäuse um einen Winkel kleiner als 70 Grad geneigt ist.

8. Schloss nach einem der vorstehenden Ansprüche, **dadurch gekennzeichnet, dass** die Übertragungsanordnung ein elektrischer Stecker (5, 5') oder ein Bewegungsübertragungsseil (8, 11) ist.

## Claims

1. A latch for a door leaf of a motor vehicle, including a housing (1) constituted by one single part made of a flexible plastic material and into which the mechanism (2) of the latch is inserted according to a so-called direction of insertion (SI), this housing (1) having at least one slot for the passage of a transmission arrangement of the mechanism according to a so-called exit plane, said housing (1) and said transmission arrangement (5, 8) each include a sealing interface cooperating together by translation during the insertion of said mechanism (2) into the housing (1), **characterized in that** said interfaces (6, 7), (9, 10A) constitute a rail and slide arrangement with sealing baffles, having a direction parallel to said direction of insertion (SI).

2. The latch according to claim 1, **characterized in that** the interface (7, 10A) of said rail type transmission arrangement (5, 8) is made of a rigid plastic material.

3. The latch according to claim 1 or 2, **characterized in that** at least one of the rail or slide type interfaces (6, 7) is provided with deformable projecting gadroons (12).

4. The latch according to any of the preceding claims, **characterized in that** the interface (7, 10A) of said transmission arrangement (5, 8) is borne by the mechanism of the latch or by the transmission arrangement.

5. The latch according to any of the preceding claims, **characterized in that** said exit plane (P3) is parallel to the direction of insertion (SI) of said mechanism (2) into said housing (1).

6. The latch according to any of claims 1 to 4, **characterized in that** said exit plane (P4) is inclined relative to the insertion direction (SI) of said mechanism (2) in said housing (1) and **in that** the interface of said transmission arrangement (8) includes a flexible strip (10A) carrying said sealing interface of the transmission arrangement.

7. The latch according to the preceding claim, **characterized in that** said exit plane (P4) is inclined relative to the direction of insertion of said mechanism into said housing, by an angle smaller than 70 degrees.

8. The latch according to any of the preceding claims, **characterized in that** said transmission arrangement is an electrical connector (5, 5') or a movement transmission cable (8, 11).
